# EUROPÄISCHE PATENTSCHRIFT

(11) **EP 0 587 655 B1**
(45) Veröffentlichungstag und Bekanntmachung des Hinweises auf die Patenterteilung: **26.02.1997**
(21) Anmeldenummer: 92911319.9
(22) Anmeldetag: 26.05.1992
(51) Int. Cl.: H04H 1/00, H03G 3/34

(54) **VERFAHREN ZUR VERARBEITUNG UND WIEDERGABE EMPFANGENER DIGITAL CODIERTER AUDIO-DATEN UND RUNDFUNKEMPFÄNGER ZUM EMPFANG VON DIGITAL CODIERTEN TON-RUNDFUNKDATEN (DAB)**
PROCESS FOR PROCESSING AND REPRODUCING RECEIVED, DIGITALLY CODED AUDIO DATA AND RADIO RECEIVER FOR DIGITAL AUDIO BROADCAST DATA (DAB)
PROCEDE DE TRAITEMENT ET DE REPRODUCTION A LA RECEPTION DE DONNEES AUDIO CODEES NUMERIQUEMENT ET POSTE RECEPTEUR DE DONNEES RADIO CODEES NUMERIQUEMENT (DAB)

(30) Priorität: 05.06.1991 DE 4118424
(43) Veröffentlichungstag der Anmeldung: 23.03.1994
(73) Patentinhaber: DEUTSCHE THOMSON-BRANDT GMBH, 78048 Villingen-Schwenningen (DE)
(72) Erfinder: SCHRÖDER, Ernst, F., D-3000 Hannover 51 (DE)
(74) Vertreter: Hartnack, Wolfgang, Dipl.-Ing.
(86) Internationale Anmeldenummer: EP9201182
(87) Internationale Veröffentlichungsnummer: WO9222154

(56) Entgegenhaltungen:
- EP-A- 0 039 428
- DE-U- 8 816 338
- JOURNAL OF THE AUDIO ENGINEERING SOCIETY. Bd. 36, Nr. 1/2, Januar 1988, NEW YORK US, Seiten 27 - 33; K.A. SCHOUHAMER IMMINK: 'Graceful Degradation of Digital Audio Transmission Systems'

## Beschreibung

Bei digitalen Übertragungsmedien, z.B. digitalen Ton-Rundfunk (DAB, "DAB" ist ein Warenzeichen der TELEFUNKEN Fernseh und Rundfunk GmbH), kommt es am Rande eines Ausbreitungsgebietes, d.h. wenn der Übertragungskanal an die Grenze seiner Leistungsfähigkeit kommt, zum abrupten Abbrechen des Empfangs. Dies geschieht insbesondere auch dann, wenn ein leistungsfähiger Code zur Fehlerkorrektur verwendet wird. Ein Übergang von sehr guten Empfang zur gar keinem Empfang kann dabei innerhalb von 1 db Verminderung der Empfangsspannung erfolgen.

Dieses Verhalten ist unerwünscht, da der Benutzer nicht rechtzeitig vorgewarnt wird, auf einen anderen Sender zu schalten. Im Gegenteil, er wird sogar fälschlicherweise vermuten, daß sein Empfangsgerät bei Ausfall der Wiedergabe eine Störung oder einen Defekt aufweist, wie z.B. zerstörtes IC, Wackelkontakt, Lautsprecherausfall oder dgl..

Zwar kann das Problem des nicht rechtzeitigen Umschaltens auf einen anderen Sender generell z.B. mit Hilfe von RDS gelöst werden, aber nicht bei kurzzeitigen Ausfall des Empfangs, wie es beim Unterfahren von Brücken oder ähnlichem passieren kann.

Die Empfangsqualität von UKW-FM ist am Rande eines Ausbreitungsgebietes eines Senders zwar schlechter, vom Empfangsverhalten her jedoch deutlich besser, denn der Übergang von sehr gutem Empfang zur Empfangsunwürdigkeit vollzieht sich in einem Bereich der Empfangsspannung von bis zu 30 dB, also auch über größere Entfernungen fließend von gut nach schlecht.

Aus DE-U-8 816 338 ist ein Rundfunkempfänger mit einer Schaltungsanordnung zur Festellung empfangsortsbedingter Störungen bekannt, wobei der Rundfunkempfänger eine optische Anzeigeeinrichtung aufweist, an welcher angezeigt wird, ob die Empfangsqualität beeinflussende Störgrößen an den Eingängen des Rundfunkempfängers anliegen.

Verschiedentlich wird bei digitalen Übertragungssystemen der Vorschlag gemacht, eine sogenannte gleitende Wiedergabeverschlechterung - auch "Graceful Degradation" genannt - zu erreichen. Aus dem Forumsbericht "Innovatives Europa", Bericht, Frank Müller-Römer: "Digital Audio Broadcast" (DAB), Bonn-Bad Godesberg, 8. März 1990 ist die Problemstellung bekannt, bei geringer werdender Empfangsfeldstärke und sich verschlechternden Empfangsbedingungen den DAB-Empfang nicht abrupt abbrechen zu lassen, sondern gleitend von Stereo auf Mono - ähnlich wie bei UKW-FM - umzuschalten. Bei der Stereo - Mono-Umschaltung ist unter ungünstigen Umständen davon auszugehen, daß der Hörer die Umschaltung gar nicht wahrnimmt, da die Hörbedingungen dafür nicht immer geeignet sind oder weil die gerade empfangene Sendung ohnehin in Mono ausgestrahlt wird (z.B. Nachrichtensprecher).

Außerdem ist das Thema der "Graceful Degradation" eines digitalen Audio-Übertragungssystem aus J. Audio Engineering Reports Soc., Vol. 36, No. 1/2, 1988 January/February bekannt. Dort wird der Vorteil der "Graceful Degradation" bei einer Audio-Wiedergabe beschrieben, wenn das Audio-Signal über Kanäle mit einem großen Bereich der Bandbreite übertragen wird. Jedoch sind dort angegeben Maßnahmen nicht geeignet, eine einfache, kostengünstige und für den Hörer immer befriedigende Lösung des beschriebenen Problems auszubilden, da u.a. für mehrere unterschiedlich wirksame Fehlerkorrekturverfahren der Aufwand doch beträchtlich ist. Auch zeigt sich, daß zwar eine Verbreiterung des Übergangsbereichs erreicht werden kann, dieser aber nur wenig mehr als einige dB ausmacht.

Da zudem bei digitalen Strecken und insbesondere mobilem Empfang die Qualität der Übertragungsstrecke bzw. des Empfangs sich häufig stark ändert, ergibt sich eine stark schwankende "Graceful Degradation", die nicht dem mittleren Verhalten des Übertragungskanals entspricht.

Aufgabe der Erfindung ist es, mit einfachen Mitteln bei geringer werdender Empfangsfeldstärke und sich verschlechternden Empfangsbedingungen einen abrupten Abbruch des Empfangs bzw. der Audiowiedergabe zu vermeiden

Des weiteren liegt der Erfindung die Aufgabe zugrunde, einen Rundfunkempfänger so auszubilden, daß sich die vorgenannten Nachteilen beim Empfang digital codierter Audio-Signal nicht einstellen.

Erfindungsgemäß wird die Aufgabe mit einem Verfahren zur Verarbeitung und Wiedergabe von digital codierten Audio-Daten, das die Merkmale nach Anspruch 1 aufweist, gelöst. Vorteilhafte Weiterbildungen des Verfahrens sind in den Unteransprüchen 2 bis 6 beschrieben, sowie der folgenden Beschreibung zu entnehmen.

Die weitere Aufgabe wird erfindungsgemäß mit einem Rundfunkempfänger mit den Merkmalen nach Anspruch 7 gelöst.

Die Erfindung geht von folgender Überlegung aus: Man messe mit geeigneten Mitteln, z.B. einer Bitfehlerraten-Meßeinrichtung, die Empfangsqualität, z.B. die Bitfehlerrate, der empfangenen Audio-Daten. Die gemessene Fehlerrate bzw. Bitfehlerrate oder Empfangsqualität ist ein Kriterium für die Übertragungsgüte des Übertragungskanals bzw. der empfangen Audio-Daten, z.B. sei die Güte der Kehrwert der Fehlerrate. Des weiteren lege man einen Schwellwert für die Fehlerrate (oder Übertragungsgüte) fest, der noch unterhalb (oberhalb) der Fehlerrate (oder Güte) liegt, bei der der abrupte Abruch der Wiedergabe bzw. des Empfangs oder der Übertragung eintritt.

Bei Überschreiten (Unterschreiten) des festgelegten Schwellwertes der Fehlerrate (Übertragungsgüte) erfolgt eine für den Benutzer gut wahrnehmbare Änderung wenigstens eines Wiedergabe-Parameters bzw. der Wiedergabequalität. Dies kann bei der Wiedergabe z.B. in Form eines Zusetzen von Rauschen oder eines Kenntones zum Audio-Wiedergabesignal geschehen, aber auch durch eine Verminderung der Wiedergabelautstärkepegels, oder eine Verschiebung der Übertragungs-Grenzfrequenz zu tiefen Hör-Frequenzen erreicht werden. Lezteres wird dadurch erreicht, daß im Signalweg der Audio-Signale zu der Widergabeeinrichtung ein digitaler Tiefpaß angeordnet ist und aktiviert wird, wobei die Grenzfrequenz oder Begrenzung des Tiefpasses sich bei Überschreiten des voreingestellten Schwellwertes der Fehlerrate vorzugsweise variabel bzw. gleitend verringert, und so das Wiedergabefrequenzspektrum wahrnehmbar verändert. Liegt die gemessene Fehlerrate unterhalb des Schwellwertes, hat der Tiefpaß keinen veränderenden Einfluß auf die Wiedergabe.

Es wird also eine künstliche "Graceful Degradation" durchgeführt, wobei das Wiedergabesignal in Abhängigkeit der Übertragungs- bzw. Empfangsqualität künstlich verändert wird, wenn ein eingestellter Schwellwert für die Übertragungs- bzw. Empfangsqualität oder -güte unterschritten wird.

Mit den vorstehend beschriebenen einfachen Maßnahmen wird der Benutzer auf ein zu erwartenden abruptes Abrechen des Empfanges rechtzeitig aufmerksam gemacht. Wird z.B. ein Rauschsignal dem Wiedergabesignal zugesetzt, entspricht die beabsichtigte Widergabeverschlechterung dem, was ein Hörer vom UKW-FM-Empfang ohnehin gewohnt ist, wie beispielsweise das vermehrte Rauschen bei Unterfahren von Brücken, beim Durchfahren von Tunnel oder am Rande eines Signal-Ausbreitungsgebietes usw..

Es ist sinnvoll, daß der Schwellwert variabel eingestellt werden kann. Dieses insbesondere beim mobilen Rundfunkempfang vorteilhaft, wenn der Schwellwert in Abhängigkeit der Fahrtgeschwindigkeit verändert wird, da bei hoher Geschwindigkeit auch eine mittlere Fehlerarte noch eine gute Empfangs- bzw. Widergabequalität bedeuten kann.

Vorzugsweise wird die Fehlerrate oder das abgeleitete Gütekriterium einer Tiefpaßfilterung unterworfen, sodaß die künstliche Änderung an der Wiedergabeeinrichtung mehr auf der Basis der mittleren Kanalqualität erfolgt. Der Tiefpaß kann dabei auch unterschiedliche Zeitkonstanten für Anstieg und/oder Abfall aufweisen.

Die Güte der Empfangs- bzw. Übertragungsqualität kann dem Kehrwert der Fehlerrate entsprechen.

Nachfolgend wird die Erfindung anhand eines möglichen, in der Zeichnung dargestellten Ausführungsbeispiels näher erläutert. Die Figur zeigt einen DAB-Mobilempfänger mit einer Empfangsantenne 2, einem damit verbundenen HF-ZF-Teil 3, einem ZF-Signalprozessor 4a, einem darin integrierten A/D-Wandler 4b, einem DAB-Quelldecoder 5, einem Audio-Signalprozessor 6, einer NF-Verstärkungsstufe 7a mit einem darin enthaltenen D/A-Wandler 7b, einen Lautsprecher 8 und einen Mikroprozessor 9, der eine Meßeinrichtung 9a (BER - Bit-ERROR-Rate) zur Ermittlung der Bitfehlerrate eines digitalen Signals enthält.

Die DAB-spezifische digitale Signalverarbeitung wird entsprechend der Figur vom ZF-Signalprozessor 4a, DAB-Quelldecoder 5 und Audio-Signalprozessor 6 bewältigt, wobei diese Schaltungsteile regelmäßig als hochintegrierte Schaltkreise ausgebildet sind. Der Audio-Signalprozessor 6 übernimmt die in den heutigen Empfängerkonzepten in analoger Schaltungstechnik realisierten Audio-Funktionen, wie Klangbeeinflussung, Lautstärke, Überblender, Balance usw.. Der ZF-Signalprozessor 4a dient dazu, aus dem Signal, welches von dem in konventioneller Technik aufgebauten HF/ZF-Teil 3 geliefert wird, den darin enthaltenen Datenstrom zu extrahieren.

Zur Steuerung des Empfängers dient der Mikroprozessor 9, dem über einen Eingang 10 ein Wert für die Fahrtgeschwindigkeit zugeführt wird, dem über einen Eingang 11 der gesamte Datenstrom oder ein Teil davon zugeführt wird, dem über einen Eingang 12 Daten vom Quelldecoder zugeführt werden, und über weitere Eingänge 13 Eingabewerte von einer Bedienungseinrichtung (nicht dargestellt) zugeführt werden. Über einen Ausgang 15 und eine Steuerleitung 16 ist der Mikroprozessor mit einem Steuereingang 17 des Audio-Signalprozessors 6 verbunden. Außerdem enthält der Mikroprozessor eine Bitfehlerraten-Meßeinrichtung 9a, die aus dem über den Eingang 11 zugeführten Datenstrom die Fehlerrate der empfangen Signale ermittelt. Im Mikroprozessor ist ein Schwellwert für die Fehlerrate abgespeichert, der in Abhängigkeit der Fahrtgeschwindigkeit geändert wird. Die aktuelle Fehlerrate bzw. der Schwellwert oder eine Differenz beider Werte kann an einer Anzeige ständig angezeigt werden.

In Abhängigkeit davon, ob die gemessene Fehlerrate den Schwellwert der Fehlerrate übersteigt, wird der Audio-Signalprozessor derartig gesteuert, daß ein Rauschen dem zu verstärkenden NF-Signal zugesetzt wird, das für den Hörer gut wahrnehmbar ist. Bricht der Empfang abrupt ab, ist nur noch ein Rauschen oder ein Kennsignal (entweder ständig oder gelegentlich), welches vom Audio-Signal-Prozessor generiert wird, vom Lautsprecher 8 zu vernehmen. Die wahrnehmbare künstliche Veränderung des Audiosignals verstärkt sich gleitend oder stufig, jeweils abhängig davon, wie weit der Schwellwert der Fehlerrate überschritten wird. Dazu wird der gemessene Wert der Fehlerrate im Mikroprozessor einer Tiefpaßfilterung unterworfen, sodaß die künstliche Änderung mehr auf Basis der mittleren Kanalqualität erfolgt. Der Tiefpaß weist unterschiedliche und/oder variable Zeitkonstanten für Anstieg und Abfall auf. Bei steigender Fahrtgeschwindigkeit wird der Schwellwert verändert, vorzugsweise angehoben.

In Abhängigkeit des Anstiegs der gemessenen Fehlerrate werden außerdem verschiedene Umschaltungen des HF/ZF-Teils 3 über eine Steuerleitung vom Mikroprozessor 9 vorgenommen. Steigt die Fehlerrate sprunghaft von einem Wert unterhalb des eingestellten Fehlerraten-Schwellwertes (also gutem Empfang) auf einen Wert weit oberhalb des Schwellwertes (aprupter Abrruch des Empfangs) wird wir vorstehend beschrieben lediglich ein Rausch- oder Kennsignal auf die Ausgänge des Signalprozessors gegeben.

Verläuft der Anstieg der Fehlerrate jedoch langsam und gleitend bis zum völligen Abbruch des Empfangs, wird bei Überschreiten des Fehlerraten-Schwellwertes im Mikroprozessor eine Empfangsfrequenz mit einem empfangswürdigen Sender des gleichen oder eines anderen Programms ausgesucht, auf die der HF/ZF-Teil 3 nach dem abrupten Empfangsabruch neu abgestimmt wird. Damit wird gewährleistet, daß auch nach dem Abbruch des Empfangs, wenn keine Daten über andere Sender mehr empfangen werden können, der Rundfunkempfänger automatisch auf einen empfangswürdigen Sender vorzugsweise des gleichen Programms umschaltet. Ein langsames und gleitendes Ansteigen der Fehlerrate ist ein Zeichen dafür, daß das Ausbreitungsgebiet eines Senders verlassen wird, z.B. beim Fahren, ein sprunghafter Anstieg der Fehlerrate bedeutet das Unter- oder Durchfahren einer Brücke oder eines Tunnels etc., wobei der HF/ZF-Teil 3 auf den gleichen Sender abgestimmt bleibt.

## Patentansprüche

1. Verfahren zur Verarbeitung (6) und/oder Wiedergabe von empfangenen, digital codierten Audio-Daten, z.B. digitalen Ton-Rundfunkdaten (DAB), **dadurch gekennzeichnet**, daß mit geeigneten Mitteln (9a) die Empfangs- bzw. Übertragungsqualität, z.B. die Bitfehlerrate (BER), der Audio-Daten ermittelt wird und daß ein Schwellwert für die Güte der Empfangs- bzw. Übertragungsqualität verwendet wird und beim Unterschreiten der ermittelten Empfangs- bzw. Übertragungsqualität unter diesen Schwellwert eine für einen Benutzer akustisch wahrnehmbare Änderung wenigstens eines Wiedergabe-Parameters bzw. der Wiedergabequalität und/oder eine für einen Benutzer akustisch wahrnehmbare Anzeige erfolgt (6).

2. Verfahren nach Anspruch 1, **dadurch gekennzeichnet**, daß bei Unterschreiten der festgelegten Empfangs- bzw. Übertragungsqualität dem Wiedergabesignal ein Rauschsignal und/oder ein Kennsignal, z.B. ein Kennton, zugesetzt wird (6).

3. Verfahren nach Anspruch 1, **dadurch gekennzeichnet**, daß bei Unterschreiten der festgelegten Empfangs- bzw. Übertragungsqualität das Wiedergabesignal tiefpaßgefiltert (6) und/oder der Lautstärkepegel des Wiedergabesignals vermindert (6) wird.

4. Verfahren nach einem der Ansprüche 1 bis 3, **dadurch gekennzeichnet**, daß die gemessene Fehlerrate tiefpaßgefiltert wird.

5. Verfahren nach einem der Ansprüche 1 bis 4, **dadurch gekennzeichnet**, daß bei Mobilempfang der Schwellwert für die Empfangs- bzw. Übertragungsqualität in Abhängigkeit von der Fahrtgeschwindigkeit verändert wird.

6. Verfahren nach einem der Ansprüche 1 bis 5, **dadurch gekennzeichnet**, daß die Güte der Empfangs- bzw. Übertragungsqualität dem Kehrwert der Fehlerrate entspricht.

7. Vorrichtung zur Verarbeitung (6) und/oder Wiedergabe von empfangenen, digital codierten Audio-Daten, z.B. digitalen Ton-Rundfunkdaten (DAB), **gekennzeichnet durch**:
- eine Meßeinrichtung (9a), die die Empfangs- bzw. Übertragungsqualität, z.B. die Bitfehlerrate (BER), der Audio-Daten ermittelt,
- eine Steuereinrichtung (9) zur Steuerung (16) der Verarbeitung (6) und/oder Wiedergabe der Audio-Daten, die einen Empfangs- bzw. Übertragungsqualitäts-Schwellwert verwendet und die bei Unterschreiten der ermittelten Empfangs- bzw. Übertragungsqualität unter diesen Schwellwert die Verarbeitung (6) und/oder Wiedergabe der Audio-Daten so beeinflußt, daß eine für einen Benutzer akustisch wahrnehmbare Änderung wenigstens eines Wiedergabe-Parameters bzw. der Wiedergabequalität erfolgt.

8. Vorrichtung nach Anspruch 7, **dadurch gekennzeichnet**, daß bei Unterschreiten der festgelegten Empfangs- bzw. Übertragungsqualität dem Wiedergabesignal ein Rauschsignal und/oder ein Kennsignal, z.B. ein Kennton, zugesetzt wird (6).

9. Vorrichtung nach Anspruch 7, **dadurch gekennzeichnet**, daß bei Unterschreiten der festgelegten Empfangs- bzw. Übertragungsqualität das Wiedergabesignal tiefpaßgefiltert (6) und/oder der Lautstärkepegel des Wiedergabesignals vermindert (6) wird.

10. Vorrichtung nach einem der Ansprüche 7 bis 9, **dadurch gekennzeichnet**, daß die gemessene Fehlerrate tiefpaßgefiltert wird.

11. Verfahren nach einem der Ansprüche 1 bis 6, wobei im Fall eines langsamen und gleitenden Anstiegs der Fehlerrate beim Überschreiten des Schwellwerts eine Empfangsfrequenz mit einem empfangswürdigen Sender des gleichen oder eines anderen Programms ermittelt wird.

12. Verfahren nach Anspruch 11, wobei nach einem abrupten Empfangsabbruch auf diese Empfangsfrequenz neu abgestimmt wird.

## Claims

1. Method of processing (6) and/or reproducing received, digitally coded audio data e.g. digital sound broadcast data (DAB), characterised in that, the reception or transmission quality e.g. the bit error rate (BER), of the audio data is determined by suitable means (9a) and that a threshold level for the quality factor of the reception or transmission quality is used and wherein, when it is determined that the quality of the reception or transmission falls below this threshold value, a change, which is acoustically perceptible by the user, is made (6) in at least one reproduction parameter or in the quality of the reproduction and/or an indication that is acousticaly perceptible by the user is given (6).

2. Method in accordance with Claim 1, characterised in that, a noise signal and/or a characteristic signal e.g. a characteristic tone, is added (6) to the signal being reproduced when the quality falls below the defined reception or transmission quality.

3. Method in accordance with Claim 1, characterised in that, the signal being reproduced is low pass filtered (6) and/or the level of the signal being reproduced from the loudspeaker is reduced (6) when the quality falls below the defined reception or transmission quality.

4. Method in accordance with any of the Claims 1 to 3, characterised in that, the measured error rate is low pass filtered.

5. Method in accordance with any of the Claims 1 to 4, characterised in that, in the case of mobile reception, the threshold value for the reception or transmission quality is varied in dependence on the speed of the vehicle.

6. Method in accordance with any of the Claims 1 to 5, characterised in that, the quality factor of the reception or transmission quality is equivalent to the reciprocal of the error rate.

7. Apparatus for processing (6) and/or reproducing received, digitally coded audio data e.g. digital sound broadcast data (DAB), characterised by:
- a measuring device (9a) for determining the reception or transmission quality e.g. the bit error rate (BER), of the audio data,
- a control device (9) for controlling (16) the processing (6) and/or the reproduction of the audio data using a threshold value for the reception or transmission quality and which device, when it has been determined that the quality of reception or transmission is falling below this threshold level, affects the processing (6) and/or the reproduction of the audio data in such a way that a change occurs in at least one reproduction parameter or in the quality of the reproduction, which change is acoustically perceptible by the user.

8. Apparatus in accordance with Claim 7, characterised in that, a noise signal and/or a characteristic signal e.g. a characteristic tone, is added (6) to the signal being reproduced when the quality falls below the defined reception or transmission quality.

9. Apparatus in accordance with Claim 7, characterised in that, the signal being reproduced is low pass filtered (6) and/or the level of the signal being reproduced from the loudspeaker is reduced (6) when the quality falls below the defined reception or transmission quality.

10. Apparatus in accordance with any of the Claims 7 to 9, characterised in that, the measured error rate is low pass filtered.

11. Method in accordance with any of the Claims 1 to 6 wherein a receiving frequency for a transmitter that can be received properly and which is transmitting the same or another programme is determined in the case of a slow and creeping increase in the error rate when the threshold level is exceeded.

12. Method in accordance with Claim 11 wherein this receiving frequency is tuned in afresh following an abrupt break in reception.

## Revendications

1. Procédé de traitement (6) et/ou de reproduction à la réception de données audio codées numériquement, par exemple des données radio numériques (DAB), caractérisé par le fait que la qualité de réception ou d'émission, par exemple le taux d'erreurs binaires (BER), des données audio est déterminée avec des moyens (9a) appropriés et qu'une valeur de seuil est utilisée pour la qualité de réception ou d'émission et lorsque la qualité de réception ou d'émission n'atteint pas cette valeur de seuil déterminée il se produit une modification sonore perceptible par un utilisateur d'au moins un paramètre de reproduction ou de la qualité de reproduction et/ou une indication sonore perceptible par un utilisateur (6).

2. Procédé selon la revendication 1, caractérisé par le fait que lorsque la qualité de réception ou d'émission définie n'est pas atteinte, un signal de bruit et/ou un signal d'identification, par exemple un signal sonore d'identification, est superposé au signal reproduit (6).

3. Procédé selon la revendication 1, caractérisé par le fait que lorsque la qualité de réception ou d'émission définie n'est pas atteinte, le signal reproduit est filtré par un filtre passe-bas (6) et/ou le volume sonore du signal reproduit est réduit (6).

4. Procédé selon l'une des revendications 1 à 3, caractérisé par le fait que le taux d'erreurs mesuré est filtré par un filtre passe-bas.

5. Procédé selon l'une des revendications 1 à 4, caractérisé par le fait que lors d'une réception mobile, la valeur de seuil pour la qualité de réception ou d'émission est modifiée en fonction de la vitesse de déplacement.

6. Procédé selon l'une des revendications 1 à 5, caractérisé par le fait que la qualité de réception ou d'émission correspond à l'inverse du taux d'erreurs.

7. Dispositif de traitement (6) et/ou de reproduction à la réception de données audio codées numériquement, par exemple des données radio numériques (DAB), caractérisé par :
- un dispositif de mesure (9a) qui détermine la qualité de réception ou d'émission, par exemple le taux d'erreurs binaires (BER), des données audio,
- un dispositif de commande (9) pour commander (16) le traitement (6) et/ou la reproduction des données audio, lequel utilise une valeur de seuil de la qualité de réception ou d'émission et qui, lorsque la qualité de réception ou d'émission déterminée n'atteint pas cette valeur de seuil, influence le traitement (6) et/ou la reproduction des données audio de façon à produire une modification sonore perceptible par un utilisateur d'au moins un paramètre de reproduction ou de la qualité de reproduction.

8. Dispositif selon la revendication 7, caractérisé par le fait que lorsque la qualité de réception ou d'émission définie n'est pas atteinte, un signal de bruit et/ou un signal d'identification, par exemple un signal sonore d'identification, est superposé au signal reproduit (6).

9. Dispositif selon la revendication 7, caractérisé par le fait que lorsque la qualité de réception ou d'émission définie n'est pas atteinte, le signal reproduit est filtré par un filtre passe-bas (6) et/ou le volume sonore du signal reproduit est réduit (6).

10. Dispositif selon l'une des revendications 7 à 9, caractérisé par le fait que le taux d'erreurs mesuré est filtré par un filtre passe-bas.

11. Procédé selon l'une des revendications 1 à 6, dans lequel, dans le cas d'une augmentation lente et progressive du taux d'erreurs, une fréquence de réception est déterminée avec un émetteur du même ou d'un autre programme pouvant être reçu lorsque la valeur de seuil n'est pas atteinte.

12. Procédé selon la revendication 11, dans lequel on procède à un nouvel accord après une interruption brutale de la réception sur cette fréquence de réception.
